# EUROPÄISCHE PATENTSCHRIFT

(11) **EP 1 305 250 B1**
(45) Veröffentlichungstag und Bekanntmachung des Hinweises auf die Patenterteilung: **24.11.2004**
(21) Anmeldenummer: 01971817.0
(22) Anmeldetag: 30.07.2001
(51) Int. Cl.: B66C 1/10, B66C 1/22

(54) **VORRICHTUNG ZUM TRANSPORTIEREN UND HEBEN VON SPERRIGEN GÜTERN**
DEVICE FOR TRANSPORTING AND LIFTING BULKY OBJECTS
DISPOSITIF POUR TRANSPORTER ET LEVER DES OBJETS VOLUMINEUX

(30) Priorität: 29.07.2000 DE 20013195 U
(43) Veröffentlichungstag der Anmeldung: 02.05.2003
(73) Patentinhaber: B & P Bauträger GmbH, 96275 Marktzeuln (DE)
(72) Erfinder: PAGER, Dietmar, 96272 Hochstadt/Main (DE)
(74) Vertreter: Eichstädt, Alfred, Dipl.-Ing.
(86) Internationale Anmeldenummer: PCT/EP2001/008808
(87) Internationale Veröffentlichungsnummer: WO 2002/010055

(56) Entgegenhaltungen:
- EP-A- 0 893 390
- BE-A- 870 794
- FR-A- 2 607 878
- GB-A- 668 930
- US-A- 2 063 651
- US-A- 3 596 968
- US-A- 3 958 824
- US-A- 4 045 071
- US-A- 4 550 940
- US-A- 5 280 715
- US-A- 5 292 012

## Beschreibung

Die Erfindung betrifft eine Hebe- und Transportiervorrichtung aufweisendes sperriges Gut.

Eine derartige vorrichtung ist bereich aus der US-A-2,063,651 bekannt.

Als Lastaufnahmemittel für sperrige Güter kommen Plattformen in unterschiedlichen Ausführungsformen zur Anwendung. Die Plattformen der bekannten Art sind Bestandteil eines Hebezeuges und weisen eine Hubvorrichtung an der Unterseite auf, um das Gut in verschiedene Höhen, beispielsweise für die Montage, verbringen zu können.

Zum Umsetzen des Gutes von einer solchen Plattform, beispielsweise zum Verbringen an einen Bestimmungsort, ist ein Überführen des Gutes von der Plattform auf die Ladefläche eines Kraftfahrzeuges unerlässlich.

Es ist ferner bekannt, sperrige Güter z. B. in Container einzusetzen oder hineinzuschieben. Die Container weisen an der Oberseite mindestens in den Eckenbereichen Befestigungspunkte in Form von Ösen oder Schäkeln zum Einhängen von Lasthaken an Ketten oder Seilen auf, die zentrisch zusammengeführt werden oder parallel den Container überspannen und mittige Befestigungsmittel für Lastaufnahmemittel, wie Lasthaken, Schäkel und dergleichen eines Kranes aufweisen, soweit sie nicht mit Spezialhebevorrichtungen transportiert werden, wie z. B. Portalstapler oder Containerkrane. Die Längen der Seile oder Ketten sind dabei so gewählt, dass die Rahmenkräfte des Containers ausreichend sind, um ein Zusammenziehen beim Anheben mittels eines Krans bzw. Hebezeuges zu vermeiden.

Aus der US 5,292,012 ist ein containerähnlicher Transportbehälter in Rahmenkonstruktion mit einer Schlittenkufen aufweisenden Plattform mit querverlaufenden obenseitigen Schienen zum Aufschieben von Tankbehältern bekannt. Die Tankbehälter werden an den Schienen mittels Bolzen für den Transport gesichert. Seitliche Türen in der Rahmenkonstruktion ermöglichen den Zugang für das Einschieben der Tankbehälter.

Es ist darüber hinaus bekannt, sperrige Güter in Kisten und oben offenen Metallbehältern zu verpacken, die Rahmenkonstruktionen aufweisen, an denen wiederum Befestigungspunkte für Seile oder Ketten für eine Hebevorrichtung oder einen Kran vorgesehen sind. Im verpackten Zustand lassen sich die sperrigen Güter wie Maschinen, Anlagen und dergleichen, von einem Transportmittel beispielsweise auf ein anderes Transportmittel oder von einem Transportmittel auf einen bestimmungsgemäßen Platz umsetzen.

Es ist weiterhin bekannt, Fertighäuser und Fertigbauteile auf Plattformen für Schwergut aufzusetzen, die wie ein Wagen an der Unterseite Räder aufweisen, so dass die Häuser von einem Ort zum anderen transportierbar sind. Sie bleiben auch am Bestimmungsort auf der Plattform; diese ist als Unterzugboden gewissermaßen Bestandteil des Fertighauses oder kann nach Anheben des Hauses hervorgezogen werden.

Der Erfindung liegt die Aufgabe zugrunde, eine Vorrichtung so auszubilden, dass sperrige Güter beliebiger Höhe auf einfache Weise mittels eines Krans oder Luftschiffes umgesetzt werden können ohne von einer Transportplattform abgehoben oder aufgesetzt werden zu müssen.

Die Aufgabe löst die Erfindung durch Ausgestaltung der Vorrichtung gemäß den im Anspruch 1 angegebenen Merkmalen.

Vorteilhafte Ausgestaltungsformen der erfindungsgemäß ausgelegten Vorrichtung sind in den Unteransprüchen detailliert im einzelnen angegeben.

Durch die Auslegung der Plattform als Bodenbaugruppe des Gutes und durch die Kopplung der Plattform mit einem Dachelement, und zwar in einem benötigten Abstand oberhalb des Gutes, um Beschädigungen des Gutes zu vermeiden, ist das sperrige Gut gewissermaßen in einer Rahmenkonstruktion eingebettet und kann auf einfache Weise mittels eines Kranes, z. B. eines Autokranes oder eines stationären Kranes, versetzt werden. Darüber hinaus ist es insbesondere bei sehr großen sperrigen Gütern möglich, eine solche Vorrichtung von einem Luftschiff aufzunehmen oder unterhalb eines Luftschiffes von dem Erstellungsort an den Bestimmungsort oder von einem Aufstellort an einen anderen Bestimmungsort ungehindert transportieren zu können. Das Dachelement hat die Wirkung eines Spreizelementes und verhindert, dass Beschädigungen des Gutes, z. B. eines Fertighauses, möglich sind. Der Angriffspunkt bzw. die Lastaufnahme lässt sich bei Verwendung von Seilen und/oder Ketten oder durch Verwendung von Tragestangen unterschiedlicher Längen stets so verschieben, dass die Lastaufnahme tariert, bzw. die Vorrichtung mit dem Gut ausbalanciert ist. Wenn die Seile oder Ketten auf Seiltrommeln aufgewickelt und mittels dieser in ihren Längen veränderbar sind, kann die Tarierlänge der Seile oder Ketten eingestellt werden. Hierzu ist in weiterer Ausgestaltung vorgesehen, dass mittels Wiegezellen die Lastverteilung auf der Plattform ermittelt wird und ein Computer die günstigste Position des Lastaufnehmers durch Angabe oder Einstellung der'Längen der Seile, Ketten oder Stangen vorgibt, so dass die Plattform auch im angehobenen Zustand der Vorrichtung stets horizontal ausgerichtet ist.

Die Erfindung bietet in Bezug auf Fertighäuser völlig neue Produktionstechniken. So können Fertighäuser komplett auf der als Bodenbaugruppe ausgebildeten Plattform vorgefertigt werden. Nach der Herstellung werden die Abstandshalter angebracht und das Dachelement aufgesetzt. An die Lastaufnahme kann sodann ein Haken einer Kranvorrichtung, beispielsweise die eines Luftschiffes, eingehakt und das gesamte Haus an den Aufstellort verbracht werden. Die Plattform ist Bestandteil des Hauses, ein Umsetzen des Hauses auf eine Transportplattform entfällt. Die Plattform übersteht die Außenwände des Hauses, wodurch nicht nur die Aufnahmepunkte für die Abstandshalter umlaufend verteilt und beabstandet zu den Hausüberständen, wie das Dach des Hauses, angebracht werden können, sondern z. B. eine begehbare Balkonfläche gegeben ist.

Es ist ganz offensichtlich, welche Vorteile durch eine Vorrichtung gemäß der Erfindung gegeben sind. Sie kann zum einen als Bauplattform für ein Haus herangezogen werden und zum anderen auch als Transportbehältnis für das gesamte Haus, das dann mit einem Luftschiff auf einfache Weise abtransportierbar ist. So ist es möglich, solche Fertighäuser fabrikgemäß herzustellen und jederzeit an einen oder von einem Aufstellort an einen anderen zu verbringen.

Wenn darüber hinaus an der Unterseite der Plattform Räder oder Rollen vorgesehen sind, ist eine Schubmontage bzw. ein Vorschieben der Plattform während der Montage von einem Ausbauplatz zu einem anderen, aber auch ein Verschieben der Plattform mit dem aufgestellten Gut am Bestimmungsort möglich. Diese Räder können nach dem Aufstellen entfernt werden oder aber hieran verbleiben, um ein Wegrücken des Gutes bzw. des Hauses mit der Plattform nachträglich zu ermöglichen. Die auf ein Haus als Beispiel angegebenen Ausführungen sind auf alle sperrigen Güter übertragbar. Beispielhaft seien Silos, Transformatoren oder Maschinen genannt.

Die Erfindung wird nachfolgend anhand der schematisch dargestellten Ausführungsbeispiele ergänzend erläutert.

Figur 1 zeigt eine Plattform 1 einer erfindungsgemäßen Vorrichtung in Rahmenkonstruktion. Sie besteht aus Unterzugträgern 10 und Querträgern 11, die beispielsweise aus Balken bestehen oder Profilstahl und miteinander verschraubt oder verschweißt sind. Diese Plattform 1 ist zugleich die Bodenbaugruppe des nicht dargestellten Gutes, z. B. eines Hauses. An der Plattform 1 sind außen im äußeren Randbereich seitlich der Außenteile des Gutes Befestigungspunkte 2 vorgesehen. Diese können in einem bestimmten Raster verteilt angeordnet sein. Sie können auch verschiebbar an den Querträgern 11, die schematisch vereinfacht dargestellt sind, angebracht sein, um so eine seitliche Anpassung an das Gut vornehmen zu können. An diesen Befestigungspunkten, z. B. vorstehenden Schraubösen, Steckbolzenaufnahmen oder Rohrenden, können nun Abstandshalter 3 in Form von Stangen oder Rohren aufgesteckt oder Seile oder Ketten eingehängt werden. Die Länge der Abstandshalter 3 ist so dimensioniert, dass sie das gesamte aufgestellte Gut, z. B. ein Fertighaus, überstehen. Bei Seilen wird dies z. B. mittels festschraubbarer Hülsenlager erreicht, bei Ketten mittels eingesetzter Schraubbolzen. Auf diese Abstandshalter 3 wird sodann ein Dachelement 4 aufgesetzt, das ebenfalls in Rahmenkonstruktion ausgeführt ist, jedoch derart ausgelegt ist, dass es als Spreizelement ein Zusammenziehen der seitlichen Abstandshalter 3 beim Anheben der Vorrichtung mittels eines Kranes verhindert. Das Dachelement 4 weist Rahmenträger 8 auf sowie im wesentlichen diagonal verlaufende Stützholme, die eine Kraftverteilung bewirken. An der Unterseite sind Befestigungspunkte korrespondierend zu denen an der Plattform 1 fest oder verschiebbar vorgesehen, an die die oberen Enden der Abstandshalter 3 ankoppelbar sind. Seile oder Ketten werden zweckmäßigerweise durch Durchgangsbohrungen gezogen und durch Schraubbolzen oder Konterhülsen gesichert.

Das Dachelement 4 weist an der Oberseite Befestigungsmittel 5 auf, an denen Ketten, Seile oder aber auch Tragestangen befestigbar sind, die mit einer oberhalb des Kreuzungspunktes 12 der Dach-Rahmenkonstruktion vorgesehenen Lastaufnahme 7 gekoppelt sind. Die Lastaufnahme 7 kann bei Verwendung von Seilen 6 beispielsweise ein Ring sein, an dem die Seile 6 befestigt sind. Die Lastaufnahme 7 kann durch das Kreuz 12 des Dachelementes, bzw. sollte dort ein vergrößertes Flächenelement vorgesehen sein, nicht durchfallen, so dass eine Beschädigung des Gutes durch die Seile oder Ketten oder Stangen ebenfalls nicht möglich ist.

In Figur 2 ist in einem Ausführungsbeispiel ein Fertighaus 13 dargestellt, das eine erfindungsgemäß ausgebildete Plattform 1 aufweist, die zugleich die Bodenbaugruppe des Fertighauses 13 ist. Sie besteht aus Unterzugträgern 10 und hierzu winkelig verlaufenden Querträgern 11, die im Verbund hergestellt sind. In der so hergestellten Plattform 1 sind beispielsweise auch die Rohrleitungen für Gas- und Wasserversorgung sowie die Abwasserrohre für die Sanitäranlagen, Küchen etc. sowie die Leitungen für die elektrische Verteilung mit eingelegt. Ersichtlich ist, dass die Unterzugträger 10 und die Querträger 11 das Dach des Fertighauses 13 seitlich überstehen. An ihren Enden sind entsprechend der Lastverteilung verteilt Befestigungspunkte 2 für nicht dargestellte Abstandshalter eingezeichnet. An diese Befestigungspunkte 2 werden die aus Figur 1 ersichtlichen Abstandshalter befestigt und danach über das Dach des Fertighauses 3 das Dachelement 4 gemäß Figur 1 aufgesetzt, um so das gesamte Fertighaus, eingebunden in die erfindungsgemäße Vorrichtung, per Kran umsetzen oder per Luftschiff von einem Ort zum anderen transportieren zu können.

Nach dem Aufstellen des Fertighauses 13 werden die Abstandshalter 3 und gegebenenfalls die Befestigungspunkte und das Dachelement 4 entfernt. Die überstehenden Unterzugträger 10 und Querträger 11 können als Träger für einen Balkon verwendet werden. Das Fertighaus kann auch als Wohneinheit ohne Dach für mehrstöckige Hauser ausgelegt sein.

### Bezugszeichenliste

- 1: Plattform
- 2: Befestigungspunkte
- 3: Abstandshalter
- 4: Dachelement
- 5: Befestigungsmittel
- 6: Seil
- 7: Lastaufnahme
- 8: Rahmenträger
- 9: Stützholm
- 10: Unterzugträger
- 11: Querträger
- 12: Kreuzungspunkt
- 13: Fertighaus

## Patentansprüche

1. Eine Hebe- und Transportiervorrichtung aufweisendes sperriges Gut, umfassend
- eine Plattform (1), die das Gut mindestens an zwei gegenüberliegenden Seiten übersteht,
- Befestigungspunkte (2) an dem überstehenden Teil der Plattform (1) zur Anbringung von wiederentfernbaren Abstandshaltern (3),
- welche Abstandshalter (3) nach oben verlaufen und mit ihren oberen Enden an einem, oberhalb des Gutes im wesentlichen über die Fläche der Plattform (1) sich erstreckenden rahmenförmigen Dachelement (4) befestigt sind,
- welches Dachelement (4) an der Oberseite Befestigungsmittel (5) aufweist, an denen Seile (6), Ketten oder Tragstangen befestigbar sind, die in einer Lastaufnahme (7) zusammengeführt sind, in die ein Lasthaken eines Kranes oder einer anderen Hubvorrichtung einhängbar sind,
**dadurch gekennzeichnet,**
- **dass** die Plattform (1) Bestandteil des sperrigen Gutes ist und dessen Bodenbaugruppe bildet und dieses allseitig randförmig übersteht,
- **dass** die Abstandshalter (3) starr oder flexibel ausgeführt sind und aus Rohren, Stangen, Seilen oder Ketten bestehen, die an ihren Enden Befestigungseinrichtungen zur Kopplung an korrespondierende Aufnahmen an dem das Gut überstehenden Rand der Plattform (1) und/oder an dem Dachelement (4) aufweisen, und
- **dass** die Längen der an der Oberseite der Dachelemente vorgesehenen Befestigungsmittel derart bemessen sind, dass die Vorrichtung mit dem Gut tariert ist und die Lastaufnahme (7) sich oberhalb des Schwerpunkts der Anordnung befindet.

2. Vorrichtung nach Anspruch 1, **dadurch gekennzeichnet, dass** das Dachelement (4) in Rahmenkonstruktion erstellt ist und mindestens äußere Rahmenträger (8) aufweist, an denen Befestigungsmittel (5) und mindestens zum Zentrum der durch den Rahmen umgrenzten Fläche hin Stützholme (9) vorgesehen sind.

3. Vorrichtung, nach Anspruch 2, **dadurch gekennzeichnet, dass** das Dachelement in rechteckförmige Parzellen unterteilt,ist, die von Rahmenträgern (8) begrenzt sind, dass im Bereich der Ecken die Befestigungsmittel (5) vorgesehen sind und dass in den einzelnen Parzellen diagonal verlaufende Stützholme (9) vorgesehen sind.

4. Vorrichtung nach Anspruch 2 oder 3, **dadurch gekennzeichnet, dass** in der Kreuzungsmitte der Rahmenträger (8) und/oder Stützholme (9) des Dachelementes (4) oder versetzt an einem der Rahmenträger (8) und/oder an einem der Stützholme (9) ein oder mehrere Lastaufnehmer (7) vorgesehen sind.

5. Vorrichtung nach einem der Ansprüche 1 bis 3, **dadurch gekennzeichnet, dass** die Befestigungsmittel (5) an den äußeren Rahmenträgern (8) vorgesehen sind und dass die Seile, Ketten oder Stangen hieran befestigt und länger als die waagerechte Verbindungslinie zu der Lastaufnahme sind.

6. vorrichtung nach Anspruch 5, **dadurch gekennzeichnet, dass** die Lastaufnahme (7) aus einer Laststange oder einem Lastkreuz besteht und dass an dieser die Seile (6), Ketten oder Stangen befestigt sind.

7. Vorrichtung nach Anspruch 1, **dadurch gekennzeichnet, dass** die Abstandshalter (3) in ihrer Länge veränderbar ausgeführt sind.

8. Vorrichtung nach Anspruch 1, **dadurch gekennzeichnet, dass** die Plattform in Rahmenkonstruktion ausgeführt ist und Unterzugträger (10) und Querträger (11) aufweist.

9. Vorrichtung nach Anspruch 1 oder 8, **dadurch gekennzeichnet, dass** die Plattform Bestandteil eines Hauses ist und die Grundfläche des Leichtbauhauses randförmig übersteht und dass an den Unterzugtragern (10) und/oder den Querträgern (11) die Befestigungspunkte (2) für die Abstandshalter (3) vorgesehen sind.

10. Vorrichtung nach Anspruch 1, 8 oder 9, **dadurch gekennzeichnet, dass** an der Unterseite der Plattform vorstehend Rollen oder Räder vorgesehen sind.

11. Vorrichtung nach einem der Ansprüche 1, 8, 9 oder 10, **dadurch gekennzeichnet, dass** die Plattform (1) aus Holzbalken besteht.

12. vorrichtung nach einem der Ansprüche 1, 8, 9 oder 10, **dadurch gekennzeichnet, dass** die Plattform (1) eine Profilrohrkonstruktion aufweist und die Unterzugträger (10) und die Querträger (11) nicht lösbar miteinander verbunden sind.

13. Vorrichtung nach Anspruch 11 oder 12, **dadurch gekennzeichnet, dass** die Plattform (1) auf der Oberseite eine geschlossene, begehbare Abdeckung aufweist.

14. Vorrichtung nach Anspruch 9 oder 13, **dadurch gekennzeichnet, dass** die Plattform (1) die Bodenbaugruppe eines in Leichtbauweise erstellten Hauses, vorzugsweise eines Holzhauses ist und das Haus allseitig randförmig übersteht.

15. Vorrichtung nach Anspruch 1, **dadurch gekennzeichnet, dass** als Befestigungspunkte (2) für die Abstandshalter (3) an der Plattform (1) und an der Unterseite des Dachelementes (4) Befestigungsmittel vorstehen, die in konturenangepasste Endstücke der Abstandshalter einsetzbar oder auf die konturenangepassten Endabschnitte der Abstandshalter (3) aufsteckbar sind, und dass zur Sicherung in querverlaufende Durchgangslöcher eingesetzte Sicherungsbolzen vorgesehen sind.

16. Vorrichtung nach einem der Ansprüche 1 bis 6, **dadurch gekennzeichnet, dass** die Befestigungsmittel (5) Seil- oder Kettentrommeln mit einer Drehantriebsvorrichtung aufweisen, über die die Längen der Seile (6) oder Ketten zum Austarieren veränderbar sind.

17. Vorrichtung nach Anspruch 16, **dadurch gekennzeichnet, dass** mit dem Antrieb einer Seiltrommel jeweils ein Elektromotor gekoppelt ist, der in beide Drehrichtungen steuerbar ist.

18. Vorrichtung nach Anspruch 1 und 17, **dadurch gekennzeichnet dass** in der Plattform (1) Wiegezellen eingesetzt sind, die an einen Computer angeschlossen sind, der mittels eines Programms die Lastverteilung des Gutes auf der Plattform (1) feststellt und Steuersignale für die Motoren generiert, um die Längen der Seile (6) oder Ketten derart einzustellen, dass durch Verschieben der Lastaufnahme (7) die Vorrichtung mit dem Gut tariert bzw. ausbalanciert wird.

19. Vorrichtung nach Anspruch 18, **dadurch gekennzeichnet, dass** der Computer mittels einer Anzeigevorrichtung die Längen der Seile (6), Ketten oder Stangen unter Einbeziehung der Ortsfestlegung der Befestigungsmittel (5) anzeigt und die Seile, Ketten oder stangen danach eingestellt, abgehängt oder ausgewählt sind.

## Claims

1. Bulky object containing a lifting and transporting device comprising
- a platform (1) projecting beyond the object at least at two opposite sides,
- fastening points (2) at the projecting part of the platform (1) for placing detachable distance pieces (3),
- which distance pieces (3) are directed towards the top and fastened with their upper ends above the object to a frame-shaped roofing member (4) essentially stretching over the surface of the platform (1),
- which roofing member (4) contains fastening means (5) at the surface to which ropes (6), chains or supporting rods are attachable joining in a load lifting member (7), to which a load hook of a crane or of another elevating mechanism can be attached,
**characterized in that**,
- the platform (1) is constituant of the bulky object and forms the floor construction of said object and projects it at all sides in the form of a flange,
- the distance pieces (3) are rigid or flexible and consist of tubes, rods, ropes or chains having fastening means at their ends to be fastened to corresponding supporting devices in the projecting flange of the platform (1) and/or in the roofing member (4), and
- the lengths of the fastening means provided for at the upper side of the roofing members are determined in such a way that the device with the object is tared and the load lifting member (7) located above the center of gravity of the device.

2. Device according to claim 1, **characterized in that** the roofing member (4) is a framework construction and comprises at least external frame carriers (8) at which fastening means (5) and at least towards the center of the area bordered by the frame supports (9) are provided for.

3. Device according to claim 2, **characterized in that** the roofing member is divided into rectangular lots, said lots being limited by frame carriers (8), that in the range of corners the fastening means (5) are located and that the lots include diagonal supports (9).

4. Device according to claim 2 or 3, **characterized in that** in the crossing of the frame carriers (8) and/or supports (9) of the roofing member or located in one of the frame carriers (8) and/or one of the supports (9) one ore more load lifting members are provided for.

5. Device according to one of the claims 1 to 3, **characterized in that** the fastening means (5) are located at the exterior frame carriers (8) and that the ropes, chains or rods are fastened to said frame carriers and are longer than the horizontal connecting tine to the load lifting member.

6. Device according to claim 5, **characterized in that** the load lifting member (7) consists of a bearing or a bearing crossed traverse and that to the said bearing traverse the ropes (6), chains or rods are attached.

7. Device according to claim 1, **characterized in that** the distance pieces (3) are variable in their lengths.

8. Device according to claim 1, **characterized in that** the platform is built in frame construction and comprises bearers (10) and traverses (11).

9. Device according to claim 1 or 8, **characterized in that** the platform is part of a house and projects beyond the floor space of the light construction house in the form of a flange and that on the bearers (10) and/or traverses (11) the fastening points (2) for the distance pieces (3) are located.

10. Device according to claim 1, 8 or 9, **characterized in that** at the bottom side of the platform rollers or wheels are provided for.

11. Device according to one of the claims 1, 8, 9 or 10, **characterized in that** the platform (1) consists of wooden frames.

12. Device according to one of the claims 1, 8, 9 or 10, **characterized in that** the platform (1) has a special section tube construction and that the bearers (10) and the traverses (11) are connected inseparably.

13. Device according to claim 11 or 12, **characterized in that** that the platform (1) has on its upper side a compact and walkable cover.

14. Device according to claim 9 or 13, **characterized in that** the platform (1) is the floor construction of a house built in lightweight construction, preferably of a wooden house, and projects beyond the house at all sides in the form of a flange.

15. Device according to claim 1, **characterized in that** as fastening points (2) for the distance pieces (3) at the platform (1) and at the bottom side of the roofing member (4) protruding fastening means are provided, which are insertable into or attachable to contour-aligned end sections of the distance pieces, and that for securing safety bolts inserted in transversal through holes safety pins are provided for.

16. Device according to one of the claims 1 to 6, **characterized in that** the fastening means (5) comprise rope and chain drums with a rotating drive unit via which the lengths of the ropes (6) or chains are variable for tare.

17. Device according to claim 16, **characterized in that** with the drive of a rope drum an electronic motor is coupled which is controllable in both directions of rotation.

18. Device according to claim 1 and 17, **characterized in that** weighing segments are contained in the platform (1) which are connected to a computer, which computer determines the load distribution of the object on the platform (1) by means of a program and generates control signals for the motors in order to align the lengths of the ropes or chains in such way that by shifting the load lifting member (1) the device with the object is tared or counterbalanced.

19. Device according to claim 18, **characterized in that** by means of an indicator the computer indicates the lengths of the ropes (6), chains or rods including the position of the fastening means (5), and that said ropes, chains or rods are aligned, unhooked or selected.

## Revendications

1. Objet volumineux contenant un dispositif pour lever et transporter, comportant:
- une plateformee (1) dépassant l'objet au moins à deux côtés opposés,
- points de fixage (2) à la partie de la plateformee en saillie (1) pour placer des pièces de distance démontables (3),
- quelles pièces de distance (3) sont ajustées vers le haut et fixées avec leurs hauts bouts à une plaque de toiture (4) en forme de cadre s'étendant essentiellement sur la surface de la plateformee (1),
- quelle plaque de toiture (4) comprend des éléments de fixation (5) au surface auxquels des cordes (6), chaînes ou barres porteuses peuvent être fixées, lesquelles étant réunis dans une installation de suspension de la charge (7), à laquelle un crochet de levage d'une grue ou d'un autre mécanisme élévateur peut être accroché,
**caractérisé en ce que**
la plateformee est un élément de l'objet volumineux et forme la construction de base dudit objet et dépasse ledit objet de tout côté en forme de bord,
les pièces de distance (3) sont rigides ou flexibles et consistent en tubes, barres, cordes ou chaînes ayant des éléments de fixation à leurs bouts pour l'accouplement aux moyens de levage correspondants dans le bord de la plateformee (1) dépassant l'objet et/ou dans la plaque de toiture (4), et
les longueurs des éléments de fixations placés sur la surface de la plaque de toiture sont déterminés de telle manière que le dispositif avec ledit object est taré et l'installation de suspension de la charge (7) se trouve au-dessus du centre de gravité du dispositif.

2. Dispositif selon la revendication 1, **caractérisé en ce que** la plaque de toiture (4) est une construction en cadre et comprend au moins des supports extérieurs (8), sur lesquels des éléments de fixation (5) et au moins vers le centre de la surface entourée du cadre des barres de support (9) sont prévues.

3. Dispositif selon la revendication 2, **caractérisé en ce que** la plaque de toiture est subdivisée en parcelles rectangulaires limitées de supports (8), et **en ce que** dans le secteur des coins les éléments de fixation sont prévus et **en ce que** dans les parcelles des barres de support transversales (9) sont prévues.

4. Dispositif selon la revendication 2 ou 3, **caractérisé en ce qu'**au point de jonction des supports (8) et/ou des barres de support (9) de la plaque de toiture (4) ou placées dans un des supports (8) et/ou dans une des barres de support (9) une ou plusieurs installations de suspension de charge sont prévues.

5. Dispositif selon la revendication 1 à 3, **caractérisé en ce que** les éléments de fixation (5) sonst prévus aux supports extérieurs et **en ce que** les cordes, chaînes ou barres sont fixées au ceux-ci et sont plus longues que la ligne de jonction horizontale vers l'installation de suspension de la charge.

6. Dispositif selon la revendication 5, **caractérisé en ce que** l'installation de la suspension de la charge (7) consiste d'un porteur et d' une croix porteuse et **en ce qu'**au dudit porteur les cordes (6), chaînes et barres sont fixés.

7. Dispositif selon la revendication 1, **caractérisé en ce que** les pièces de distance (3) peuvent être modifiées dans la longueur.

8. Dispositif selon la revendication 1, **caractérisé en ce que** la plateformee est une construction en cadre et comprend des supports (10) et des traverses (11).

9. Dispositif selon la revendication 1 ou 8, **caractérisé en ce que** la plateformee est une partie constituante d'une maison et dépasse la surface de base de la maison en construction légère en forme de bord, et **en ce que** dans les supports (1) et/ou les traverses (11) les points de fixation (2) pour les pièces de distance (3) sont prévus.

10. Dispositif selon la revendication 1, 8 ou 9, **caractérisé en ce qu'**au dessous de la plateformee des rouleaux et des roues sont placés en saillie.

11. Dispositif selon une des revendications 1, 8, 9 ou 10, **caractérisé en ce que** la plateformee (1) consiste en poutres de bois.

12. Dispositif selon une des revendications 1, 8, 9 ou 10, **caractérisé en ce que** la plateformee (1) comprend une construction en tube profilé et **en ce que** les supports (10) et les traverses (11) sont joints de manière indétachable.

13. Dispositif selon la revendication 11 ou 12, **caractérisé en ce que** la plateformee (1) comprend un recouvrement fermé et praticable.

14. Dispositif selon la revendication 9 ou 13, **caractérisé en ce que** la plateformee (1) est la construction de base d'une maison de construction légère, de préférence d'un maison en bois, et dépasse la maison de tout côté en forme de bord.

15. Dispositif selon la revendication 1, **caractérisé en ce que** comme points de fixation (2) pour les pièces de distance (3) à la plateformee (1 ) et au dessous de la plaque de toiture (4) des éléments de fixation sont en saillie, lesquels sont enfichables dans des bouts des pièces de distance ajustés aux contours ou relevables au bouts des pièces de distance (3), et **en ce que** pour consolidation des verrous de sécurité sont placés dans des trous de passage transversaux.

16. Dispositif selon une des revendications 1 à 6, **caractérisé en ce que** les élément de fixation (5) comprend des tambours à câble ou à chaîne avec un mécanisme moteur par lequel les longueurs des câbles (6) ou chaînes sont changeables pour tarer.

17. Dispositif selon la revendication 16, **caractérisé en ce qu'**au moteur du tambour à câble un moteur électrique est relié lequel peut être commandé dans les deux directions de mouvement.

18. Dispositif selon la revendication 1 et 17, **caractérisé en ce que** des segments de pesage sont placés dans la plateformee (1), lesdits segments étant reliés à un ordinateur, quel ordinateur détermine la distribution de charge de l'objet sur la plateformee (1) par le programme et génère des signaux de commande pour les moteurs pour régler les longueurs des câbles (6) et des chaînes a tel point que par décalage de l'installation de la suspension de la charge (7) le dispositif avec l'objet est taré ou contrebalancé.

19. Dispositif selon la revendication 18, **caractérisé en ce que** l'ordinateur indique par un indiquateur les longueurs des câbles (6), chaînes ou barres y compris le positionnement des élément de fixage (5), et **en ce que** les câbles, chaînes our barres sont ajustées, enlevées et sélectionnées conformément.
